# EUROPÄISCHE PATENTSCHRIFT

(11) **EP 1 147 532 B1**
(45) Veröffentlichungstag und Bekanntmachung des Hinweises auf die Patenterteilung: **10.10.2007**
(21) Anmeldenummer: 00993555.2
(22) Anmeldetag: 28.11.2000
(51) Int. Cl.: H01H 43/06, G04C 23/16

(54) **SCHALTUHR MIT EINER 24-STUNDEN-SCHALTWALZE**
SWITCH CLOCK WITH A 24-HOUR SWITCH ROLLER
MINUTERIE POURVUE D'UN CYLINDRE DE COMMUTATION 24 HEURES

(30) Priorität: 30.11.1999 DE 19957506
(43) Veröffentlichungstag der Anmeldung: 24.10.2001
(73) Patentinhaber: Theben AG, 72401 Haigerloch (DE)
(72) Erfinder: KARGER, Manfred, 72401 Haigerloch (DE)
(74) Vertreter: Neymeyer, Franz
(86) Internationale Anmeldenummer: PCT/EP2000/011879
(87) Internationale Veröffentlichungsnummer: WO 2001/046976

(56) Entgegenhaltungen:
- DE-A- 2 813 069
- DE-A- 2 813 194
- US-A- 4 295 015

## Beschreibung

Die Erfindung betrifft eine Schaltuhr mit einer drehend angetriebenen Schaltwalze mit mehreren, auf einer Kreisbahn angeordneten Schaltelementen, welche zum Steuern eines Schaltvorgangs der Schaltuhr jeweils wahlweise in eine von wenigstens zwei möglichen Schaltstellungen verstellbar sind und die über etwa radial verlaufende Schaltarme mit einem radial innerhalb der Kreisbahn der Schaltelemente liegenden Schaltring verbunden sind, wobei die Schaltarme beim Verstellen der Schaltelemente eine Schwenkbewegung um jeweils eine im wesentlichen tangential zum Schaltring verlaufende Schwenkachse ausführen, und wobei der Schaltring aus zwei separaten Tragringen gebildet wird und die Schaltelemente in eine erste, mit dem ersten Tragring verbundene Gruppe und eine zweite, mit dem zweiten Tragring verbundene Gruppe gleicher Anzahl aufgeteilt sind, und wobei die Schaltelemente der ersten Gruppe und die Schaltelemente der zweiten Gruppe bei aufeinanderliegenden, den Schaltring bildenden Tragringen bei gleicher Schaltstellung in Umfangsrichtung in einer gemeinsamen Ebene abwechselnd nebeneinander liegen.

Es ist eine Schaltuhr der gattungsgemäßen Art (DE 28 13 069 C2) bekannt, welche eine drehend angetriebene Schaltwalze aufweist. Diese Schaltwalze, welche in der genannten Druckschrift als Trommel bezeichnet wird, weist mehrere auf einer Kreisbahn angeordnete Schaltelemente auf. Diese Schaltelemente dienen zum Steuern eines Schaltvorganges der Schaltuhr und können dazu jeweils wahlweise in eine von wenigstens zwei möglichen Schaltstellungen verstellt werden. Um eine solche Schaltwalze mit ihren Schaltelementen möglichst raumsparend und preisgünstig herstellen zu können, sind die Schaltelemente bei dieser bekannten Konstruktion über etwa radial verlaufende Schaltarme mit einem radial innerhalb der Kreisbahn liegenden Schaltring einstückig verbunden. Diese als Schaltscheibe bezeichnete Einheit, bestehend aus den Schaltelementen mit ihren Schaltarmen und dem Schaltring, läßt sich in einfacher Weise als Spritzgußteil herstellen, welches ebenfalls aufgrund seiner einstückigen Ausbildung in einfacher Weise montiert werden kann. Desweiteren sollen aufgrund dieser einstückigen Ausbildung eine relativ große Anzahl von Schaltelementen bei vorgegebenem Durchmesser der Schaltwalze angeordnet werden können, so daß relativ viele Schaltmöglichkeiten zur Verfügung gestellt werden. Die Praxis hat gezeigt, daß bei Schaltwalzen mit einem Durchmesser von etwa 5cm sich bei einer 24-Stunden-Zeitschaltuhr 30-minütige Schaltabstände einrichten lassen. Dies bedeutet, daß bei einem 24-stündigen Umlauf der Schaltwalze um 360° achtundvierzig Schaltelemente vorgesehen sind. Um ein Ausweichen in Umfangsrichtung der Schaltelemente bei einem Schaltvorgang zu verhindern, sind die Schaltarme der einzelnen Schaltelemente durch einzelne, einseitig offene Schlitze der Schaltwalze geführt, welche vom jeweiligen Schaltarm mit ihrem radial äußeren Endbereich passend durchragt werden. Auf dem äußeren Ende eines jeden Schaltarmes sitzt das jeweils zugehörige Schaltelement auf, so daß dieses auch sicher bei der Drehung der Schaltwalze positionsgenau in Umfangsrichtung mitgeführt wird. Die Schaltarme müssen, um eine genügende Stellbewegung zu ermöglichen, ohne daß die Schaltarme beschädigt werden, eine gewisse radiale Länge aufweisen. Deshalb ist der Schaltring in seinem Durchmesser auch wesentlich kleiner ausgebildet, als die Kreisbahn, auf welcher die Schaltelemente am äußeren Ende der Schaltarme angeordnet sind. Dies wiederum hat zur Folge, daß die Anzahl der Schaltarme, welche in einer gemeinsamen Ebene am Schaltring angeformt sind, nicht beliebig vergrößert werden kann, da ansonsten deren Stabilität bei immer kleiner werdender Umfangsbreite der Schaltarme äußerst gering würde. So hat sich gezeigt, daß bei einem Schaltwalzendurchmesser von etwa 4,5 cm kaum eine größere Anzahl, als die angegebenen 48 Schaltelemente am Schaltring mit ausreichender Stabilität angeordnet werden können. Dies wäre nur dann möglich, wenn die Schaltwalze in ihrem Gesamtdurchmesser und somit auch deren Schaltring im Durchmesser größer ausgebildet werden. Desgleichen gilt auch für eine noch kleinere Bauweise der Schaltwalze mit Durchmessern, welche kleiner als die angegebenen 4,5cm sind. Auch bei einer solchen Verkleinerung der gesamten Schaltwalze würden die Schaltarme im radial innenliegenden Bereich des Schaltringes derart geschwächt werden, daß eine ausreichende Stabilität dieser Schaltarme nicht sicher garantiert werden kann.

Desweiteren ist aus der DE 28 13 194 A1 ein scheibenförmiger Programmträger bekannt, welcher zur Steuerung der Schaltvorgänge einer elektrischen Schaltuhr vorgesehen ist. Dieser Programmträger bildet im zusammengebauten Zustand eine Schaltwalze für eine Schaltuhr der gattungsgemäßen Art. Die Schaltwalze weist einen zweiteilig ausgebildeten, aus zwei separaten Tragringen bestehenden Schaltring auf, an welchem die Schaltelemente in axialer Richtung der Drehachse der Schaltwalze verstellbar angeordnet sind. Dabei sind die Schaltelemente in zwei Gruppen gleicher Anzahl aufgeteilt und gruppenweise den beiden Schaltringen zugeordnet. Die Schaltelemente sind mit radial verlaufenden Schaltarmen mit den jeweils zugeordneten Tragringen verbunden und in Umfangsrichtung gruppenweise abwechselnd aufeinanderfolgend angeordnet. Die Schaltarme der beiden Gruppen von Schaltelementen überkreuzen sich je nach Schaltstellung der Schaltelemente im R-adialbereich zwischen den beiden Tragringen und den radial außenliegenden Schaltelementen. Um dennoch eine Kollision der Schaltarme zu vermeiden, ist jeweils zwischen zwei benachbarten Schaltarmen jeder Gruppe eine sogenannte "Lücke" vorgesehen, deren Breite in Umfangsrichtung der Breite eines Schaltarmes der jeweils anderen Gruppe zuzüglich eines gewissen Luftspaltes entspricht. D.h., daß die Schaltarme der einen Gruppe in montiertem Zustand der den Schaltring bildenden Tragringe auf ihrer gesamten radialen Länge zwischen den Schaltarmen der anderen Gruppe mit geringem Spiel in Umfangsrichtung Platz finden. Dies bedingt wiederum, daß sowohl die Breite der Lücken als auch die Breite der Schaltarme in radialer Richtung von außen nach innen abnimmt, so daß auch hier insbesondere der tragende Querschnitt der Schaltarme im radialen inneren Bereich zu den Tragringen hin bei geringer Baugröße der Schaltwalze und/oder bei großer Gesamtzahl von Schaltelementen äußerst klein gewählt werden muß, um diese große Anzahl und/oder geringe Baugröße einer Schaltwalze erreichen zu können. Der tragende Querschnitt der Schaltarme kann aber aus Gründen der Stabilität nicht beliebig verringert werden, da ansonsten die Schaltarme zum einen ihre federelastischen Eigenschaften verlieren und bei häufiger Veränderung der Schaltpositionen der zugehörigen Schaltelemente zum Abbrechen neigen. Dies hat wiederum zur Folge, daß bei vorgegebener Anzahl von Schaltelementen eine bestimmte Baugröße nicht unterschritten werden kann oder daß bei vorgegebener Baugröße die Anzahl der Schaltelemente begrenzt ist.

Der Erfindung liegt die Aufgabe zugrunde, eine Schaltuhr der gattungsgemäßen Art derart auszugestalten, daß eine größere Anzahl von Schaltelementen zum Erreichen kleinerer Schaltzeiten bei gleichzeitig kleiner Baugröße vorgesehen werden können, wobei eine kostengünstige einfache Herstellung gewährleistet sein soll.

Die Aufgabe wird erfindungsgemäß dadurch gelöst, daß die Schaltarme der ersten Gruppe und die Schaltarme der zweiten Gruppe bei gleicher Schaltstellung der Schaltelemente auf ihrer gesamten radialen Länge in Richtung der Drehachse der Schaltwalze axial hintereinander liegen und zumindest im radial äußeren Bereich der Schaltelemente einen axialen Abstand voneinander aufweisen, der so bemessen ist, daß sich die Schaltarme der ersten Gruppe und der zweiten Gruppe beim Schaltvorgang in eine ihrer Schaltstellungen auch bei teilweiser Überdeckung der Schaltarme in Umfangsrichtung nicht gegenseitig behindern können.

Durch die erfindungsgemäße Ausgestaltung kann eine größere Anzahl von Schaltelementen am Außenumfang einer Schaltwalze einer Schaltuhr bei vorgegebenem Durchmesser der Schaltwalze vorgesehen werden. Die Schaltelemente sind dabei zwar in Umfangsrichtung schmaler ausgebildet, als bei einer geringeren Anzahl von Schaltelementen, ihre Umfangsbreite weist aber mit etwa einem bis zwei Millimetern noch eine genügende Größe auf, die eine sichere und einfache Verstellung der Schaltelemente in ihre vorgesehenen Schaltstellungen zuläßt.

Da die Schaltarme in Richtung der Drehachse der Schaltwalze auf ihrer gesamten radialen Länge axial hintereinander liegen, können sie auch im Bereich des radial innenliegenden Schaltringes aufgrund der Aufteilung in zwei Gruppen in Umfangsrichtung noch eine genügend große Breite und somit Stabilität aufweisen, die auch mehrere Schaltvorgänge erlaubt, ohne daß die Schaltarme Schaden nehmen können. Durch diese erfindungsgemäße axial hintereinanderliegende Grundanordnung der Schaltarme können diese im radial innenliegenden Bereich des Schaltringes eine zumindest teilweise Überdeckung aufweisen, so daß eine größere Anzahl vorgesehen werden kann als dies bei den bisher bekannten Schaltwalzen der Fall ist.

Zum Erreichen einer solchen Anordnung der Schaltarme ist erfindungsgemäß der Schaltring in zwei separate Tragringe aufgeteilt. Die Schaltelemente werden erfindungsgemäß in eine erste und zweite Gruppe gleicher Anzahl aufgeteilt, wobei die erste Gruppe dieser Schaltelemente mit dem ersten Tragring und die zweite Gruppe dieser Schaltelemente mit dem zweiten Tragring über die Schaltarme verbunden ist. Durch Aufeinanderlegen der beiden Tragringe wird nun der Schaltring gebildet. In dieser aufeinanderliegenden, montierten Stellung der beiden Tragringe liegen die Schaltelemente der ersten und zweiten Gruppe bei gleicher Schaltstellung in einer gemeinsamen, etwa rechtwinklig zur Drehachse der Schaltwalze verlaufende Ebene. Die Abstände der Schaltelemente und deren Umfangsbreite ist derart gewählt, daß die Schaltelemente der ersten Gruppe und der zweiten Gruppe in Umfangsrichtung abwechselnd aufeinanderfolgen. Um nun eine Kollision der ersten und zweiten Schaltarme beim Verstellen der zugehörigen Schaltelemente in unterschiedliche Schaltstellungen zu verhindern, weisen diese Schaltarme zumindest im radial äußeren Bereich der Schaltelemente einen axialen Abstand voneinander auf, der so bemessen ist, daß sich die Schaltarme der ersten Gruppe und der zweiten Gruppe beim Schaltvorgang nicht gegenseitig behindern können. Die den beiden Schaltringen zugeordneten Schaltarme können auch im radial inneren, zum Schaltring hin liegenden Bereich einen axialen Abstand voneinander aufweisen. Dies ist allerdings nicht zwingend notwendig.

Durch die erfindungsgemäße Ausgestaltung ist somit eine Schaltwalze mit äußerst geringem Durchmesser herstellbar, die beispielsweise mit 96 Schaltelementen bestückt ist. Bei einer vollen Umdrehung der Schaltwalze um 360° pro Tag können somit Schaltvorgänge im viertelstündlichen Abstand geschaltet werden. Bei Schaltwalzen vergleichbarer Größe sind bisher halbstündliche Schaltvorgänge möglich gewesen, da dort nur maximal 48 Schaltelemente vorgesehen werden konnten. Würde man andererseits bei der erfindungsgemäßen Schaltwalze nur 48 Schaltelemente vorsehen, so könnte die erfindungsgemäße Schaltwalze und somit die gesamte zugehörige Schaltuhr wesentlich kleiner ausgebildet werden, so daß ein Einsatz auch bei geringem Raumangebot am Einsatzort, z.B. in einem Schaltschrank sicher möglich ist.

Um eine geringe Bauhöhe zu erreichen, ist gemäß Anspruch 2 vorgesehen, daß die Schaltarme der ersten Gruppe und zweiten Gruppe in Umfangsrichtung ausgehend vom Schaltring abwechselnd divergierend zueinander verlaufen. Dies bedeutet, daß bei in einer gemeinsamen Ebene liegenden Schaltelementen der ersten und zweiten Gruppe die Schaltarme beispielsweise der ersten Gruppe von Schaltelementen aus dieser gemeinsamen Ebene heraus in die eine axiale Richtung geneigt verlaufen, während die Schaltarme der zweiten Gruppe in radialer Richtung in entgegengesetzter Richtung axial geneigt angeordnet sind. Im Bereich der beiden Tragringe liegen bei dieser Ausgestaltung gemäß Anspruch 2 die Schwenkarme in Achsrichtung unmittelbar axial hintereinander. Durch diese erfindungsgemäße Ausgestaltung wird eine äußerst geringe Baugröße erreicht, wobei eine gegenseitige Behinderung der Schaltarme bei deren Positionierung in unterschiedliche Schaltstellungen sicher ausgeschlossen ist.

Gemäß Anspruch 3 können die einzelnen Schaltelemente mit den jeweils zugeordneten radial äußeren Enden der Schaltarme über etwa V-förmige, in Umfangsrichtung nebeneinanderliegende Tragbügel verbunden sein. Dadurch wird eine radial nachgiebige Verbindung der Schaltelemente über den jeweils zugeordneten Schaltarm zum zugehörigen Tragring erreicht. Durch diese radiale Nachgiebigkeit ist an den Schaltelementen gemäß Anspruch 3 jeweils eine radial nach innen gerichtete Rastnase anordenbar, über welche die Schaltelemente in ihrer jeweiligen Schaltstellung an einem Lagergehäuse der Schaltwalze rastend gehalten sind. D.h., die Schaltelemente können aufgrund der v-förmigen Tragbügel radial zum Ein- oder Ausrasten am Lagergehäuse federelastisch ausgelenkt werden.

Durch die Ausgestaltung gemäß Anspruch 4 wird eine äußerst formstabile Ausgestaltung der Schaltarme erreicht, da diese zusammen mit den Tragbügeln über die gesamte radiale Länge in Umfangsrichtung eine im wesentlichen konstante Breite aufweisen. In diesem Falle ist die Überdeckung im radial inneren Bereich der Tragringe bzw. des Schaltringes äußerst groß, während sie im radial äußeren Bereich der Tragbügel gleich null ist, so daß die Tragbügel zusammen mit den daran radial außen befestigten Schaltelementen in Umfangsrichtung nebeneinander Platz finden.

Durch die gemäß Anspruch 5 am Außenumfang eines Gehäusedekkels eines Lagergehäuses angeordneten Führungsstege, deren Anzahl der Anzahl der Schaltelemente entspricht, wird sichergestellt, daß die Schaltelemente in Umfangsrichtung bei der Drehung der Schaltwalze positionsgenau mitgeführt werden. Um die Schaltelemente in ihren entsprechenden Schaltstellungen rastend mit dem Gehäusedeckel in Verbindung bringen zu können, ist zwischen zwei in Umfangsrichtung jeweils benachbarten Führungsstegen jeweils ein Rastelement vorgesehen, mit welchen die jeweils zugeordnete Rastnase eines Schaltelementes formschlüssig, rastend in Eingriff gebracht werden kann.

Dazu ist gemäß Anspruch 6 vorgesehen, daß der Abstand zweier benachbarter Führungsstege etwa der Umfangsbreite einer Rastnase eines Schaltelementes entspricht, so daß eine präzise Führung der Schaltelemente in Umfangsrichtung zwischen den Führungsstegen gewährleistet ist. Hierdurch wird unter anderem auch bewirkt, daß die durch die Schaltuhr bzw. Schaltelemente bewirkten Schaltvorgänge zeitlich äußerst präzise einstellbar sind.

Durch die Ausgestaltung gemäß Anspruch 7 wird eine präzise, koaxiale Montage der beiden Tragringe zum Lagergehäuse erreicht. Dazu weist der erste Tragring einen umlaufenden, zum Gehäusedeckel hin vorspringenden ersten Lagersteg auf, mit welchem der erste Tragring im montierten Zustand passend in eine umlaufende erste Ringnut des Gehäusedeckels eingreift. Demgegenüber weist der zweite Tragring einen umlaufenden, zum Basisgehäuse hin vorspringenden zweiten Lagersteg auf, mit welchem dieser im montierten Zustand in eine entsprechende umlaufende zweite Ringnut des Basisgehäuses passend eingreift. Durch diese Verbindung der Tragringe mit einerseits dem Gehäusedeckel und andererseits dem Basisgehäuse können die Tragringe in Umfangsrichtung frei positioniert werden, so daß sie in einfacher Weise mit den Rastnasen ihrer Schaltelemente auf die Zwischenräume zwischen den Führungsstegen des Lagergehäuses ausgerichtet werden können. Die Ringnuten sind dabei konzentrisch zur Drehachse der Schaltwalze im Lagergehäuse angeordnet, während die umlaufenden Lagerstege entsprechend konzentrisch zu den Tragringen angeordnet sind. Es versteht sich, daß die beiden Tragringe auch untereinander eine derartige formschlüssige Verbindung aufweisen können und beispielsweise nur einer der Tragringe im Lagergehäuse in einer entsprechenden Ringnut des Gehäusedeckels oder des Basisgehäuses gelagert ist. Es versteht sich desweiteren, daß die Anordnung der Lagerstege an den Tragringen und der Ringnuten auch umgekehrt sein kann.

Durch die Ausgestaltung gemäß Anspruch 8 wird eine äußerst einfache Montage des Lagergehäuses sichergestellt. Dazu ist der Lagerdeckel im montierten Zustand zentriert und drehfest am Basisgehäuse befestigt und über eine Rastverbindung am Basisgehäuse festsitzend gehalten.

Durch die gemäß Anspruch 9 auf der umlaufenden Mantelfläche des Basisgehäuses und auf der axialen Außenfläche des Gehäusedeckels vorgesehene Zeitskala ist ein variabler Einsatz der erfindungsgemäßen Schaltwalze in verschiedenen Schaltuhren zu unterschiedlichen Einsatzzwecken möglich. Die Skala auf der Mantelfläche ist die Zeit- und Programmierskala, welche im Regelfall im eingebauten Zustand sichtbar ist und im Regelfall zur Programmierung und Einstellung einer Schaltuhr benutzt wird. In diesem Fall dient die Zeitskala auf der axialen Außenfläche des Gehäusedekkels als Kontrollmöglichkeit bereits erfolgter Einstellungen im ausgebauten Zustand der Zeitschaltuhr.

Durch die erfindungsgemäße Ausgestaltung wird eine Schaltuhr zur Verfügung gestellt, bei welcher die Anzahl der Schaltelemente zumindest so groß gewählt werden kann, daß beispielsweise viertelstündlich ein Schaltvorgang bewirkt werden kann, ohne daß die Schaltwalze zur Anordnung der einzelnen Schaltelemente in ihrem Durchmesser größer ausgebildet werden muß, als dies bei Schaltwalzen der Fall ist, welche beispielsweise nur halbstündlich Schaltvorgänge bewirken können. Desweiteren können auch die Schaltwalzen bei vorgegebener Schaltzahl im Durchmesser erheblich kleiner ausgebildet werden, als beim bisher bekannten Stand der Technik.

Im folgenden wird anhand der Zeichnung die Erfindung näher erläutert. Es zeigt:
- Fig. 1: einen Teilschnitt eines ersten und zweiten Tragringes mit jeweils daran angeformten Schaltelementen;
- Fig. 2: die zusammengefügten Tragringe aus Fig. 1 in einer Draufsicht II aus Fig. 1;
- Fig. 3: einen perspektivischen Teilschnitt eines Gehäusedeckels, eines Basisgehäuses sowie der beiden Tragringe aus Fig. 1 und 2;
- Fig. 4: eine Teilansicht IV aus Fig. 5 des Gehäusedeckels aus Fig. 3;
- Fig. 5: einen Schnitt V-V aus Fig. 4;
- Fig. 6: eine Teilansicht VI aus Fig. 7 des Basisgehäuses aus Fig. 3;
- Fig. 7: einen Schnitt VII-VII aus Fig. 6;
- Fig. 8: einen Schnitt durch die erfindungsgemäße Schaltwalze mit ihren in unterschiedlichen Schaltpositionen befindlichen Schaltelementen;
- Fig. 9: die Schaltwalze aus Fig. 8 mit Schaltelementen in weiteren unterschiedlichen Schaltpositionen;
- Fig. 10: eine Schaltwalze mit zwei Tragringen im Schnitt, mit einer weiteren Anordnung der Schaltarme an den Tragringen.

Fig. 1 zeigt einen ersten Tragring 1, welcher in der dargestellten Lage gleichzeitig den oberen Tragring einer Schaltwalze 50 (Fig. 8) darstellt. Diesem ersten Tragring 1 ist ein zweiter, unterer Tragring 2 zugeordnet, wobei beide Tragringe 1 und 2 im montierten Zustand gemeinsam einen Schaltring 3 (Fig. 2) bilden.

wie aus Fig. 1 ersichtlich ist, sind am Außenumfang des oberen Tragringes 1 mehrere Schaltelemente 4 vorgesehen, welche über die Schaltarme 5 mit dem ersten Tragring 1 verbunden sind. Zur radial elastischen Verbindung der Schaltelemente 4 mit dem jeweils zugehörigen Schaltarm 5 sind zwischen den jeweiligen radial äußeren Endabschnitten 6 der Schaltarme 5 und den zugehörigen Schaltelementen 4 etwa V-förmige Tragbügel 7 vorgesehen, welche einstückig mit den Schaltarmen 5 sowie den Schaltelementen 4 verbunden sind. Wie aus Fig. 1 weiter ersichtlich ist, weist der erste Tragring 1 im Bereich seiner Außenkante einen vertikal nach oben gerichteten, umlaufenden Lagersteg 8 auf, dessen Funktionsweise weiter unten noch näher beschrieben wird. Die Schaltarme 5 sind beim vorliegenden Ausführungsbeispiel ausgehend vom ersten Tragring 1 von unten nach oben schräg zu einer durch den ersten Tragring 1 definierten Horizontalebene verlaufend an diesem angeordnet. Die Schaltarme 5 sind dabei am Außenumfang des ersten Tragringes 1 etwa im Bereich seiner umlaufenden Unterkante 9 angeordnet.

Der untere, zweite Tragring 2 weist ebenfalls mehrere Schaltelemente 10 auf, welche ebenfalls über einen Schaltarm 11 sowie einen Tragbügel 12 am zweiten Tragring 2 einstückig angeformt sind. Der Tragring 2 weist desweiteren ebenfalls im Bereich seiner umlaufenden Außenkante einen vertikal nach unten gerichteten, umlaufenden Lagersteg 14 auf, dessen Funktionsweise weiter unten noch näher erläutert wird. Wie aus Fig. 1 ersichtlich ist, sind die Schaltelemente 4 bzw. 10 der beiden Tragringe 1 und 2 in Umfangsrichtung jeweils voneinander beabstandet, wobei deren Umfangsabstand so bemessen ist, daß die beiden Tragringe 1 und 2 mit ihren Schaltelementen 4 bzw. 10 soweit ineinander geschoben werden können, bis die beiden Tragringe 1 und 2 direkt aneinander anliegen.

Fig. 2 zeigt eine Draufsicht II, in welcher die Tragringe 1 und 2 zusammengeschoben sind. Es ist aus Fig. 2 ersichtlich, daß in dieser Position die entsprechend zugehörigen Schaltelemente 4 bzw. 10 abwechselnd in Umfangsrichtung nebeneinander annähernd spielfrei positioniert sind. Desweiteren ist aus Fig. 2 ersichtlich, daß sich die Schaltarme 5 und 11 im radial inneren Bereich zum von den beiden Tragringen 1 und 2 gebildeten Schaltring 3 hin in Umfangsrichtung zumindest teilweise überdecken. Zur besseren Erkennbarkeit sind dabei die Schaltarme 11 des Tragringes 2, welche in der Draufsicht der Fig. 2 "unter" den Schaltarmen 5 des Tragringes 1 liegen, schraffiert dargestellt. Etwa im radial äußeren Bereich einerseits der äußeren Endabschnitte 6 der Schaltarme 5 bzw. der äußeren Endabschnitte 13 der Schaltarme 11 liegen die Schaltarme 5 und 11 in Umfangsrichtung abwechselnd nebeneinander. Desgleichen gilt auch für die Tragbügel 7 und 12, welche zwischen den äußeren Endabschnitten 6 und 13 der jeweils zugeordneten Schaltarme 5 bzw. 11 und dem jeweils zugehörigen Schaltelement 4 bzw. 10 angeordnet sind.

Wie aus Fig. 1 weiter ersichtlich ist, verlaufen die Schaltarme 11 ausgehend vom zweiten Tragring 2 schräg zu einer durch den zweiten Tragring definierten Horizontalebene nach unten gerichtet. Dies bedeutet, daß die Schaltarme 5 und 11 im zusammengefügten Zustand der den Schaltring 3 bildenden Tragringe 1 und 2 ausgehend vom Schaltring 3 in axialer Richtung der Drehachse 51 des Schaltringes divergierend zueinander verlaufen, so daß deren Endabschnitte 6 und 13 einen axialen Abstand voneinander aufweisen. Da die Schaltarme 5 und 11 im radial inneren Bereich der Tragringe 1 und 2 in dieser axialen Richtung direkt hintereinander liegen, können die Schaltarme trotz der teilweisen Überdeckung der Schaltarme 5 und 11 im radial inneren Bereich zum Schaltring 3 hin in Richtung der Doppelpfeile 16 bzw. 17 (Fig. 1) zur Einstellung ihrer Schaltstellungen in gewissen Grenzen verschwenkt werden.

Durch diesen ausgehend vom Schaltring 3 divergierenden Verlauf der Schaltarme 5 und 11 wird somit sichergestellt, daß die Schaltarme 5 und 11 mit ihren jeweils zugehörigen Schaltelementen 4 und 10 in unterschiedliche Schaltpositionen gebracht werden können, ohne daß diese Schaltbewegung durch die jeweils benachbarten Schaltarme 5 bzw. 11 behindert würden. Der divergierende Verlauf der Schaltarme 5 und 11 ist dabei so gewählt, daß die Schaltelemente 4 und 10 in eine gewünschte obere und untere Endstellung gebracht werden können, um entsprechende Schaltvorgänge einer Schaltuhr bewirken zu können.

Wie aus Fig. 1 weiter ersichtlich ist, sind die beiden V-förmigen Tragbügel 7 und 12 der Schaltelemente 4 und 10 unterschiedlich ausgebildet. So ist der radial innere Schenkel 7/1 des Tragbügels 7 länger ausgebildet, als der innere Schenkel 12/1 des Tragbügels 12. Dadurch wird der divergierende Verlauf der Schaltarme 5 und 11 derart ausgeglichen, daß die Schaltelemente 4 und 10 im zusammengefügten Zustand der beiden Tragringe 1, 2 in einer gemeinsamen durch die Tragringe 1, 2 definierten Ebene positioniert werden können, ohne daß sich die Schaltarme 5 und 11 gegenseitig behindern.

Fig. 3 zeigt die beiden Tragringe 1 und 2 in einer perspektivischen Schnittdarstellung, wobei an jedem Tragring 1 bzw. 2 beispielhaft jeweils eines der Schaltelemente 4 bzw. 10 mit dem jeweils zugehörigen Tragbügel 7 bzw. 12 und dem daran einstückig angeformten Schaltarm 5 bzw. 11 dargestellt ist. Desweiteren ist erkennbar, wie in Fig. 3 in dünnen Phantomlinien dargestellt ist, daß bei aneinanderliegenden Tragringen 1 und 2 die Schaltarme 5 und 11 ausgehend von ihrem jeweiligen Tragring 1 und 2 vollständig axial übereinanderliegen. Die beiden Schaltarme 5 und 11 können sich dabei in ihren radial inneren Endbereichen etwa in der Teilungsebene 18 der beiden Tragringe 1 und 2 berühren. In der in Fig. 3 ebenfalls dargestellten neutralen Mittellage der beiden Schaltelemente 4 und 10 mit ihren Schaltarmen 5 und 11 liegen die beiden Schaltelemente 4 und 10 im aufeinanderliegenden Zustand der Tragringe 1 und 2 in Umfangsrichtung direkt nebeneinander in einer gemeinsamen parallel zur Teilungsebene der Tragringe 1 und 2 verlaufenden Ebene.

Desweiteren zeigt Fig. 3 einen kreisrunden, etwa scheibenförmig ausgebildeten Lagerdeckel 20, welcher zusammen mit einem Basisgehäuse 21 im montierten Zustand ein Lagergehäuse 22 bildet, in welchem die beiden Tragringe 1 und 2 aufgenommen werden. Zur Aufnahme des oberen Lagersteges 8 des ersten Tragringes 1 weist der Lagerdeckel 20 an seiner Unterseite 23 eine umlaufende Ringnut 24 auf, in welche der erste Tragring 1 passend einsteckbar ist. Die Ringnut 24 ist dabei konzentrisch zum Lagerdeckel 20 angeordnet.

Im Bereich seiner umlaufenden Außenkante 25 ist der Lagerdeckel 20 mit einer vertikal nach unten zum ersten Tragring 1 hin gerichteten umlaufenden Stegwand 26 versehen, welche im montierten Zustand in die beiden V-förmigen Tragbügel 7 und 12 der beiden Schaltarme 5 bzw. 11 eingreift. Auf der äußeren Zylinderwand 27 dieser umlaufenden Stegwand 26 sind mehrere Führungsstege 28 vorgesehen, die identisch ausgebildet sind und jeweils eine etwa kreisbogenförmige Außenfläche 29 aufweisen. Die Anzahl dieser Führungsstege 28 entspricht der Gesamtzahl der Schaltelemente 4 und 10, welche ebenfalls, wie bereits zu Fig. 2 erwähnt, gleichmäßig am Umfang verteilt angeordnet sind. Diese Schaltelemente 4 und 10 weisen jeweils eine radial nach innen gerichtete Rastnase 30 bzw. 31 auf, deren Umfangsbreite dem lichten Abstand zweier benachbarter Führungsstege 28 entspricht, so daß die Schaltelemente 4 und 10 im montierten Zustand mit ihren Rastnasen 30 und 31 zwischen zwei benachbarten Führungsstegen 28 in ihrer Umfangsposition festgelegt sind.

Zwischen zwei benachbarten Führungsstegen 28 ist jeweils ein Rastelement 32 vorgesehen, durch welches das jeweilige Schaltelement 4 bzw. 10 mit seiner Rastnase 30 bzw. 31 in einer seiner Schaltstellungen rastend gehalten wird. Um das Überrasten der Schaltelemente 4 bzw. 10 mit ihren Schaltnasen 30 bzw. 31 an den Rastelementen 32 zu ermöglichen, ist der v-förmige, federelastische Tragbügel 7 bzw. 12 vorgesehen. Durch diesen Tragbügel 7 bzw. 12 ist jedes der Schaltelemente 4 bzw. 10 in radialer Richtung federelastisch nach außen auslenkbar, so daß das Schaltelement 4 bzw. 10 bei einer Schaltbewegung, beispielsweise aus einer oberen Schaltstellung in eine untere Schaltstellung, am jeweils zugeordneten Rastelement 32 überrasten kann und in der jeweils neu eingestellten Schaltstellung gehalten wird.

Wie aus Fig. 3 weiter ersichtlich ist, weist das Basisgehäuse 21 an seinem Außenumfang eine etwa zylindrische, umlaufende Außenwand 35 auf, die in ihrem unteren Endbereich mit einer umlaufenden, zum Antrieb des Basisgehäuses 21 dienenden Verzahnung 36 versehen ist. Auf seiner Oberseite 37 weist das Basisgehäuse 21 eine umlaufende zweite Ringnut 38 auf, in welche der zweite Tragring 2 mit seinem umlaufenden Lagersteg 14 im montierten Zustand passend eingesetzt ist. Beim vorliegenden Ausführungsbeispiel ist die etwa horizontal verlaufende Zwischenwand 39 in ihrem äußeren Endbereich mit einer nach oben offenen, etwa U-förmigen, umlaufenden Vertiefung 40 versehen, in welche die Tragbügel 7 bzw. 12 im montierten Zustand verstellbar hineinragen.

Zur Verbindung des Lagerdeckels 20 mit dem Basisgehäuse 21 sind an der Unterseite 23 des Lagerdeckels 20 beim vorliegenden Ausführungsbeispiel vier etwa hakenförmig ausgebildete Rastsegmente 41 vorgesehen, welche in entsprechende Durchbrüche 42 des Basisgehäuses 21 passend einsteckbar sind. Zur rastenden Verbindung der Rastsegmente 41 in den Durchbrüchen 42 sind die Rastsegmente 41 jeweils mit einer radial nach außen gerichteten Rastleiste 43 versehen, welche im montierten Zustand einen entsprechenden, radial nach außen gerichteten Absatz 44 des jeweils zugeordneten Durchbruches 42 passend hintergreift.

Durch diese Rastverbindung zwischen dem Lagerdeckel 20 und dem Basisgehäuse 21 wird eine äußerst einfache Montage sicher gewährleistet. Desweiteren sind die Abmessungen in Umfangsrichtung der Rastsegmente 41 und des jeweils zugehörigen Durchbruches 42 derart passend aufeinander abgestimmt, daß der Lagerdeckel 20 im montierten Zustand in Umfangsrichtung positionsgenau mit dem Basisgehäuse 21 verbunden ist.

In den Fig. 4 bis 7 sind der Lagerdeckel 20 sowie das Basisgehäuse 21 einerseits in Draufsicht und andererseits im Schnitt dargestellt. Wie aus Fig. 4 ersichtlich ist, kann auf der runden Stirnfläche 49 des Gehäusedeckels 20 eine Zeitskala in Form eines 24-Stunden-Zifferblattes vorgesehen sein, an welchem einerseits die gewünschten Schaltzeiten sowie andererseits die korrekte Uhrzeit einer Schaltuhr einstellbar und ablesbar sind. Anstatt einer solchen 24-Stunden-Einteilung kann auch beispielsweise eine 7-Tage-Einteilung des Zifferblattes oder in Abhängigkeit vom gewünschten Einsatz einer Zeitschaltuhr eine andere Einteilung vorgesehen sein.

Aus Fig. 4 ist weiter deutlich erkennbar, daß die Führungsstege 28 gleichmäßig am Umfang verteilt angeordnet sind und auch identisch in ihrer Breite bzw. in ihrer radialen Tiefe ausgebildet sind. Zwischen den Führungsstegen 28 sind die Rastelemente 32 angeordnet, welchen, wie bereits oben erwähnt, die jeweiligen Schaltelemente 4 bzw. 10 mit ihren Rastnasen 30 bzw. 31 zugeordnet sind. Die Umfangsbreite der zwischen den Führungsstegen 28 gebildeten Aufnahmeschlitze 45 entspricht dabei in etwa der Dicke der radial nach innen gerichteten Rastnasen 30 bzw. 31, so daß diese Rastnasen 30 und 31 annähernd spielfrei zwischen jeweils zwei benachbarten Führungsstegen 28 radial und axial verstellbar aufgenommen werden.

Wie aus der Kombination der Darstellungen aus Fig. 4 und 5 ersichtlich ist, sind insgesamt vier Rastelemente 41 vorgesehen, von welchen entsprechend der Schnittführung v-v das rechte Rastelement 41 aus Fig. 5 das in Fig. 4 nicht sichtbare Rastelement 41 aus Fig. 4 darstellt. Desweiteren ist die umlaufende Ringnut 24 in der Unterseite 23 des Gehäusedeckels 20 erkennbar. Weiter ist ersichtlich, daß der Gehäusedeckel 20 etwa scheibenförmig als Platte ausgebildet ist und einen zentralen, zylindrischen Durchbruch 46 aufweist. Dieser zentrale, zylindrische Durchbruch 46 dient zur konzentrischen Lagerung des Gehäusedeckels 20 auf einem entsprechenden Lagerzylinder 47 des Basisgehäuses 21, welcher die Zwischenwand 39 des Basisgehäuses 21 nach oben hin überragt (Fig. 7). Dementsprechend sind auch die äußeren Abmessungen des Lagerzylinders 47 passend auf den Durchmesser des zylindrischen Durchbruches 46 des Gehäusedeckels 20 abgestimmt.

Desweiteren ist aus Fig. 6 und 7 ebenfalls erkennbar, daß insgesamt vier Durchbrüche 42 vorgesehen sind, wobei ebenfalls der rechte Durchbruch 42 der Fig. 7 dem vierten, in Fig. 6 nicht dargestellten Durchbruch entspricht, da der Schnittverlauf entlang der Linie VII-VII gewählt ist. Auch die Durchbrüche 42 sind gleichmäßig am Umfang verteilt, wobei deren Abmessungen derart auf die Abmessungen der Rastelemente 41 des Gehäusedeckels 20 abgestimmt sind, daß im montierten zustand die Rastelemente 41 in die jeweils zugehörigen Durchbrüche 42 des Basisgehäuses 21 passend eingreifen und somit der Gehäusedeckel 20, insbesondere in Umfangsrichtung bezüglich des Basisgehäuses 21, präzise ausgerichtet ist. Desweiteren ist den Fig. 6 und 7 auch die Verzahnung 36 entnehmbar, welche sich im Bereich des unteren Endabschnittes der umlaufenden Außenwand 35 des Basisgehäuses 21 befindet. An dieser Stelle sei erwähnt, daß die äußere Mantelfläche 48 dieser Begrenzungswand 35 ebenfalls eine Zeitskala entsprechend der Stundenskala aus Fig. 4 aufweist. Diese ist in der Zeichnung nicht explizit dargestellt, entspricht aber der Zeitskala der zu Fig. 4 bereits erwähnten Zeitskala des Gehäusedeckels 20. Diese Zeitskala auf der Mantelfläche 48 stellt die Hauptskala dar, anhand welcher im Regelfall die Programm- und Zeiteinstellungen einer Zeitschaltuhr vorgenommen werden. Durch die vorgesehene Zeitskala auf dem Gehäusedeckel 20 können entsprechende Zeiteinstellungen sowohl am Umfang der Schaltwalze 50 (Fig. 8, 9) als auch stirnseitig, insbesondere im ausgebauten Zustand der Zeitschaltuhr, abgelesen und überprüft werden, ohne daß die Schaltwalze 50 in eine bestimmte Position gedreht werden muß, um auf der Zeitskala der Mantelfläche 48 die entsprechenden Werte ablesen zu können.

Die Fig. 8 und 9 zeigen die Schaltwalze 50, welche aus dem Gehäusedeckel 20, dem Basisgehäuse 21 sowie dem oberen Tragring 1 und dem unteren Tragring 2 mit ihren angeformten Schaltarmen 5 bzw. 11 und den mit diesen über die jeweils zugehörigen Tragbügel 7 bzw. 12 verbundenen Schaltelementen 4 bzw. 10 gebildet wird.

Fig. 8 zeigt in der linken Zeichnungshälfte die Schaltelemente 4 und 10 in einer identischen, oberen Schaltstellung, in welcher diese mit ihren Rastnasen 30 bzw. 31 oberhalb der jeweils zugeordneten Rastelemente 32 an diesen eingerastet sind. Wie aus Fig. 8 deutlich wird, verlaufen die beiden Schaltarme 5 und 11 in dieser Schaltstellung der beiden Schaltelemente 4 und 10 ausgehend von ihren zugehörigen Tragringen 1 und 2 divergierend zueinander, so daß diese im radial äußeren Bereich ihrer jeweiligen äußeren Endabschnitte 6 und 13 einen axialen Abstand in Richtung der Drehachse 51 der Schaltwalze 50 voneinander aufweisen.

In der rechten Zeichnungshälfte der Fig. 8 sind die beiden Schaltelemente 4 und 10 in einer identischen, unteren Schaltstellung dargestellt, in welcher sie mit ihren Rastnasen 30 und 31 unterhalb des Rastelementes 32 eingerastet sind. Auch in dieser Schaltstellung verlaufen die beiden Schaltarme 5 und 11 ausgehend von den zugehörigen Tragringen 1 und 2 divergierend zueinander, so daß diese ebenfalls mit ihren radial äußeren Endabschnitten 6 und 13 einen in Richtung der Drehachse 51 der Schaltwalze 50 axialen Abstand zueinander aufweisen. Dieser axiale Abstand in diesen beiden in Fig. 8 dargestellten Schaltstellungen, welcher durch den divergierenden Verlauf der Schaltarme 5 und 11 erreicht wird, ist derart bemessen, daß sich die beiden Schaltarme 5 und 11 auch bei entgegengesetzter Schaltstellung der Schaltelemente 4 und 10 nicht gegenseitig behindern können.

Dies ist insbesondere deshalb wichtig, weil sich die Schaltarme 5 und 11 im radial inneren Bereich zu den Tragringen 1 und 2 hin in Umfangsrichtung zumindest teilweise überdekken, wie dies bereits zu Fig. 2 erläutert wurde. An dieser Stelle sei darauf hingewiesen, daß die Schaltelemente 4 des ersten Tragringes 1 in Fig. 8 nicht sichtbar sind, da diese sich unmittelbar hinter den zweiten Schaltelementen 10 des zweiten Tragringes 2 befinden.

In Fig. 9 sind die Schaltelemente 4 und 10 in jeweils unterschiedlichen Schaltstellungen dargestellt. So ist in der linken Zeichnungshälfte erkennbar, daß sich das zweite Schaltelement 10 in der oberen Schaltstellung befindet, wie dies bereits in Fig. 8 dargestellt wurde. Dementsprechend ist das zweite Schaltelement 10 mit seiner Rastnase 31 oberhalb des Rastelementes 32 des Gehäusedeckels 20 eingerastet. Demgegenüber ist das erste Schaltelement 4 in einer unteren Schaltstellung dargestellt, so daß dieses mit seiner Rastnase 30 (gestrichelt dargestellt) unterhalb des in Fig. 9 nicht sichtbaren, zugehörigen Rastelementes 32 eingerastet ist. Es ist deutlich erkennbar, daß sich in diesen unterschiedlichen Schaltstellungen die Tragbügel 7 und 12 in Umfangsrichtung hintereinander befinden. Demgegenüber weisen die beiden Schaltarme 5 und 11 mit ihren radial außen liegenden Endabschnitten 6 und 13 weiterhin einen, wenn auch minimalen axialen Abstand in Richtung der Drehachse 51 der Schaltwalze 50 voneinander auf.

Somit wird deutlich, daß sich auch bei unterschiedlichen Schaltstellungen der Schaltelemente 10 und 4, wie dies in der linken Zeichnungshälfte der Fig. 9 dargestellt ist, die beiden Schaltarme 5 und 11 nicht gegenseitig behindern können. Eine Behinderung des Schaltvorganges durch die Tragbügel 7 und 12 ist ebenfalls nicht möglich, da diese in Umfangsrichtung nebeneinanderliegen und auch in Umfangsrichtung einen wenigstens minimalen Abstand zueinander aufweisen, wie dies in Fig. 2 dargestellt ist.

Fig. 9 zeigt in der rechten Zeichnungshälfte die Schaltelemente 4 und 10 in einer entgegengesetzten Schaltstellung zur Schaltstellung der linken Zeichnungshälfte. So befindet sich das erste Schaltelement 4 in einer oberen Schaltstellung, in welcher dieses mit seiner Rastnase 30 (gestrichelt dargestellt) oberhalb des zugehörigen, in der Zeichnung nicht sichtbaren Rastelementes 32 eingerastet ist. Demgegenüber nimmt das zweite Schaltelement 10 eine untere Schaltstellung ein und ist dementsprechend mit seiner Rastnase 31 unterhalb des zugehörigen Rastelementes 32 eingerastet. In dieser zweiten Schaltungsart zweier benachbarter Schaltelemente 4 und 10 ist der Divergenzwinkel zwischen den beiden Schaltarmen 5 und 11 größer, als in den Schaltstellungen der linken Zeichnungshälfte der Fig. 9 sowie den beiden Schaltstellungen der Fig. 8. Somit können sich auch die beiden Endabschnitte 6 und 13 der beiden Schaltarme 5 und 11 beim Schaltvorgang der Schaltelemente 4 und 10 in die Schaltstellung der rechten Zeichnungshälfte der Fig. 9 nicht gegenseitig behindern. Auch eine gegenseitige Behinderung der Tragbügel 7 und 12 ist in dieser Schaltposition ausgeschlossen, da diese, wie bereits zur linken Zeichnungshälfte erläutert, in Umfangsrichtung hintereinander liegen und einen, wenn auch minimalen Umfangsabstand voneinander aufweisen.

Fig. 10 zeigt ein weiteres Ausführungsbeispiel einer Schaltwalze 50/1, welche ebenfalls ein Lagergehäuse 22/1 aufweist, das ebenfalls aus einem Gehäusedeckel 20/1 sowie einem Basisgehäuse 21/1 besteht.

Im Unterschied zu dem Ausführungsbeispiel der Fig. 1 bis 9 sind an den beiden Tragringen 1 und 2 die zugehörigen Schaltelemente 10 und 4 jeweils im Bereich des umlaufenden Lagersteges 8 bzw. 14 axial versetzt angeformt. Aus Fig. 10 wird ebenfalls deutlich, daß sich die entsprechenden Schaltarme 5/1 und 11/1 auch in entgegengesetzter Schaltstellung ihrer zugehörigen Schaltelemente 10 und 4 nicht gegenseitig behindern können, da sie in jeder Schaltstellung mit ihren äußeren Endabschnitten 6/1 sowie 13/1 einen axialen Abstand in Richtung der Drehachse 51/1 der Schaltwalze 50/1 voneinander aufweisen.

Aus den Fig. 8, 9 und 10 ist ebenfalls erkennbar, daß der Gehäusedeckel 20 bzw. 20/1 über seine Rastelemente 41 bzw. 41/1 in den entsprechenden Durchbrüchen 42 bzw. 42/1 rastend und somit festsitzend gehalten wird. Desweiteren ist ersichtlich, daß zur konzentrischen Ausrichtung des Gehäusedeckels 20 bzw. 20/1 dieser mit seinem zylindrischen, zentralen Durchbruch 46 bzw. 46/1 passend auf dem Lagerzylinder 47 bzw. 47/1 aufgenommen wird.

Durch die erfindungsgemäße Ausgestaltung insbesondere der gruppenweisen Anbindung der Schaltelemente 4 und 10 an zwei separate Tragringe 1 und 2, welche im montierten Zustand einen Schaltring 3 bilden, kann eine größere Anzahl von Schaltelementen bei sonst gleichen Abmessungen einer Schaltwalze an dieser schwenkbar angeordnet werden. Durch den stets vorhandenen axialen Abstand der äußeren Endabschnitte 6 und 13 bzw. 6/1 und 13/1 der den Tragbügeln 7 und 12 bzw. 7/1 und 12/1 zugeordneten Schaltarme 5 und 11 bzw. 5/1 und 11/1 können die Schaltarme 5, 11 bzw. 5/1, 11/1 auch im radial inneren Bereich zu den zugehörigen Tragringen 1 und 2 hin mit einer ausreichenden Breite in Umfangsrichtung versehen werden, so daß eine äußerst hohe Stabilität dieser Schaltarme 5, 11 bzw. 5/1, 11/1 auch im radial inneren Bereich der Tragringe 1 und 2 sichergestellt ist. Dabei können sich die Schaltarme 5 und 11 bzw. 5/1 und 11/1 in diesem radial inneren Bereich in Umfangsrichtung zumindest teilweise überdecken, ohne daß ein Schaltvorgang der Schaltelemente 4, 10 behindert wird.

## Patentansprüche

1. Schaltuhr mit einer drehend angetriebenen Schaltwalze (50) mit Schaltarmen (5, 5/1, 11, 11/1) und mit mehreren, auf einer Kreisbahn angeordneten Schaltelementen (4, 10), welche zum Steuern eines Schaltvorgangs der Schaltuhr jeweils wahlweise in eine von wenigstens zwei möglichen Schaltstellungen verstellbar sind und die über die etwa radial verlaufende Schaltarme (5, 5/1, 11, 11/1) mit einem radial innerhalb der Kreisbahn der Schaltelemente (4, 10) liegenden Schaltring (1, 2, 3) verbunden sind, wobei die Schaltarme (5, 5/1, 11, 11/1) beim Verstellen der Schaltelemente (4, 10) eine Schwenkbewegung (Pfeil 16, 17) um jeweils eine im wesentlichen tangential zum Schaltring (1, 2, 3) verlaufende Schwenkachse ausführen, und
wobei der Schaltring (3) aus zwei separaten Tragringen (1, 2) gebildet wird und die Schaltelemente (4, 10) in eine erste, mit dem ersten Tragring (1) verbundene Gruppe (4) und eine zweite, mit dem zweiten Tragring (2) verbundene Gruppe (10) gleicher Anzahl aufgeteilt sind,
und wobei die Schaltelemente der ersten Gruppe (4) und die Schaltelemente der zweiten Gruppe (10) bei aufeinanderliegenden, den Schaltring (3) bildenden Tragringen (1, 2) bei gleicher Schaltstellung in Umfangsrichtung in einer gemeinsamen Ebene abwechselnd nebeneinander liegen,
**dadurch gekennzeichnet,**
**daß** die Schaltarme (5, 5/1) der ersten Gruppe (4) und die Schaltarme (11, 11/1) der zweiten Gruppe (10) bei gleicher Schaltstellung der Schaltelemente (4 und 10) auf ihrer gesamten Länge axial in Richtung der Drehachse (51) der Schaltwalze (50) hintereinander liegen und zumindest im radial äußeren Bereich der Schaltelemente (4, 10) einen axialen Abstand voneinander aufweisen, der so bemessen ist, daß sich die Schaltarme (5, 5/1 und 11, 11/1) der ersten Gruppe (4) und der zweiten Gruppe (10) beim Schaltvorgang in eine ihrer Schaltstellungen auch bei teilweiser Überdeckung der Schaltarme (5, 5/1 und 11, 11/1) in Umfangsrichtung nicht gegenseitig behindern können.

2. Schaltuhr nach Anspruch 1, **dadurch gekennzeichnet, daß** die Schaltarme (5, 5/1 und 11, 11/1) der ersten Gruppe (4) und der zweiten Gruppe (10) in Umfangsrichtung ausgehend vom Schaltring (1, 2, 3) radial divergierend zueinander verlaufen.

3. Schaltuhr nach Anspruch 1 oder 2, **dadurch gekennzeichnet, daß** die Schaltelemente mit den radial äußeren Endabschnitten (6, 6/1, 13, 13/1) der Schaltarme (5, 5/1, 11, 11/1) über etwa V-förmige, in Umfangsrichtung nebeneinanderliegende Tragbügel (7, 7/1, 12, 12/1) verbunden sind, und
daß die Schaltelemente (4, 10) jeweils mit einer radial nach innen gerichteten Rastnase (30, 31) versehen sind, über welche die Schaltelemente (4, 10) in ihrer jeweiligen Schaltstellung an einem Lagergehäuse (22, 22/1) der Schaltwalze (50, 50/1) rastend gehalten sind.

4. Schaltuhr nach Anspruch 3, **dadurch gekennzeichnet, daß** die Schaltarme (5, 5/1, 11, 11/1) und die Tragbügel (7, 7/1, 12, 12/1) über ihre gesamte radiale Länge in Umfangsrichtung eine im wesentlichen konstante Breite aufweisen.

5. Schaltuhr nach Anspruch 3 oder 4, **dadurch gekennzeichnet, daß** das Lagergehäuse (22, 22/1) aus einem Gehäusedeckel (20, 20/1) und einem Basisgehäuse (21, 21/1) besteht, und
daß am Außenumfang des Gehäusedeckels (20, 20/1) mehrere, der Anzahl der Schaltelemente (4, 10) entsprechende, sich axial erstreckende Führungsstege (28) vorgesehen sind, und
daß zwischen zwei in Umfangsrichtung benachbarten Führungsstegen (28) jeweils ein Rastelement (32) angeordnet i.st, mit welchem eine jeweils zugeordnete Rastnase (30, 31) eines Schaltelements (4, 10) in seinen Schaltstellungen formschlüssig in Eingriff gebracht werden kann.

6. Schaltuhr nach Anspruch 5, **dadurch gekennzeichnet, daß** der Abstand zweier benachbarter Führungsstege (28) etwa der Umfangsbreite einer Rastnase (30, 31) eines Schaltelementes (4, 10) entspricht.

7. Schaltuhr nach Anspruch 5, **dadurch gekennzeichnet, daß** der erste Tragring (1) einen umlaufenden zum Gehäusedeckel (20) hin vorspringenden, ersten Lagersteg (8) aufweist, mit welchem der erste Tragring (1) im montierten Zustand in eine umlaufende, erste Ringnut (24) des Gehäusedeckels (20) passend eingreift, und
daß der zweite Tragring (2) einen umlaufenden zum Basisgehäuse (21) hin vorspringenden, zweiten Lagersteg (14) aufweist, mit welchem der zweite Tragring (2) im montierten Zustand in eine umlaufende, zweite Ringnut (38) des Basisgehäuses (21) passend eingreift.

8. Schaltuhr nach Anspruch 5, 6 oder 7, **dadurch gekennzeichnet, daß** der Gehäusedeckel (20, 20/1) im montierten Zustand zentriert und drehfest am Basisgehäuse (21, 21/1) befestigt ist und über eine Rastverbindung (41, 42, 43, 44, 41/1, 42/1) am Basisgehäuse (21, 21/1) festsitzend gehalten wird.

9. Schaltuhr nach einem der Ansprüche 5, 6, 7 oder 8, **dadurch gekennzeichnet, daß** auf der umlaufenden Mantelfläche (48) des Basisgehäuses (21) und auf der axialen Außenfläche (49) des Gehäusedeckels (20) eine Zeitskala vorgesehen ist.

## Claims

1. Timer switch with a rotary driven switching roller (50) with switching arms (5, 5/1, 11, 11/1) and with several switching elements (4, 10) arranged on a circular track, which are adjustable to control a switching procedure of the timer switch optionally into one of at least two possible switching positions, and which are connected by the approximately radially running switching arms (5, 5/1, 11, 11/1) to a switching ring (1, 2, 3) lying radially within the circular track of the switching elements (4, 10), wherein the switching arms (5, 5/1, 11, 11/1) on adjusting the switching elements (4, 10) perform a pivot movement (arrow 16, 17) about a pivot axis running essentially tangentially to the switching ring (1, 2, 3), and wherein the switching ring (3) is formed from two separate support rings (1, 2) and the switching elements (4, 10) are divided into a first group (4) connected to the first support ring (1) and a second group (10) connected to the second support ring (2) of the same number,
and wherein the switching elements of the first group (4) and the switching elements of the second group (10) with support rings (1, 2) lying on top of one another and forming the switching ring (3) at the same switching position in circumferential direction lie next to one another alternately in a common plane,
**characterised in that**
the switching arms (5, 5/1) of the first group (4) and the switching arms (11, 11/1) of the second group (10) in the same switching position of the switching elements (4 and 10) on their entire length lie axially behind one another in the direction of the rotational axis (51) of the switching roller (50) and have at least in the radially outer area of the switching elements (4, 10) an axial distance from one another which is such that the switching arms (5, 5/1 and 11, 11/1) of the first group (4) and the second group (10) in the switching procedure into one of its switching positions even with a partial overlap of the switching arms (5, 5/1 and 11, 11/1) in circumferential direction cannot obstruct one another.

2. Timer switch according to claim 1, **characterised in that** the switching arms (5, 5/1 and 11, 11/1) of the first group (4) and the second group (10) run towards one another diverging radially in circumferential direction starting from the switching ring (1, 2, 3).

3. Timer switch according to claim 1 or 2, **characterised in that** the switching elements are connected with the radially outer end sections (6, 6/1, 13, 13/1) of the switching arms (5, 5/1, 11, 11/1) by approximately V-shaped support stirrups (7, 7/1, 12, 12/1) lying adjacent to one another in circumferential direction, and
**in that** the switching elements (4, 10) are provided respectively with a radially inwardly directed locking nose (30, 31), via which the switching elements (4, 10) are held locked in their respective switching position on a bearing housing (22, 22/1) of the switching roller (50, 50/1).

4. Timer switch according to claim 3, **characterised in that** the switching arms (5, 5/1, 11, 11/1) and the support stirrups (7, 7/1, 12, 12/1) have an essentially constant width over their entire radial length in circumferential direction.

5. Timer switch according to claim 3 or 4, **characterised in that** the bearing housing (22, 22/1) consists of a housing lid (20, 20/1) and a base housing (21, 21/1) and **in that** on the outer circumference of the housing lid (20, 20/1) several guiding webs (28) extending axially and corresponding to the number of switching elements (4, 10) are provided, and **in that** between two guiding webs (28) adjacent in circumferential direction a locking element (32) is arranged, with which an allocated locking nose (30, 31) of a switching element (4, 10) can be brought into engagement in a form-closed manner into its switching positions.

6. Timer switch according to claim 5, **characterised in that** the distance between two adjacent guiding webs (28) corresponds approximately to the circumferential width of a locking nose (30, 31) of a switching element (4, 10).

7. Timer switch according to claim 5, **characterised in that** the first support ring (1) has a first bearing web (8) projecting circumferentially relative to the housing lid (20) with which the first support ring (1) in the mounted position engages to fit in a circumferential first annular groove (24) of the housing lid (20), and **in that** the second support ring (2) has a second bearing web (14) projecting circumferentially relative to the base housing (21) with which the second support ring (2) in an assembled state fits into a circumferential second annular groove (38) of the base housing (21).

8. Timer switch according to claim 5, 6, or 7, **characterised in that** the housing lid (20, 20/1) is centred in the assembled state and is secured rotation-fast to the base housing (21, 21/1) and is held securely via a locking connection (41, 42, 43, 44, 41/1, 42/1) on the base housing (21, 21/1).

9. Timer switch according to one of claims 5, 6, 7 or 8, **characterised in that** on the circumferential casing surface (48) of the base housing (21) and on the axial outer surface (49) of the housing lid (20) a timescale is provided.

## Revendications

1. Minuterie pourvue d'un cylindre de commutation (50) entraîné en rotation avec des bras de commutation (5, 5/1, 11, 11/1) et avec plusieurs éléments de commutation (4, 10) disposés sur une trajectoire circulaire, lesquels peuvent être déplacés au choix dans une parmi deux positions de commutation possibles pour la commande d'un processus de commutation de la minuterie et qui sont reliés par les bras de commutation (5, 5/1, 11, 11/1) s'étendant approximativement radialement à un anneau de commutation (1, 2, 3) situé radialement à l'intérieur de la trajectoire circulaire des éléments de commutation (4, 10), les bras de commutation (5, 5/1, 11, 11/1) effectuant un mouvement pivotant (flèche 16, 17) autour d'un axe de pivotement essentiellement tangentiel à l'anneau de commutation (1, 2, 3) lors du déplacement des éléments de commutation (4, 10), et l'anneau (3) étant formé de deux anneaux porteurs (1, 2) séparés et les éléments de commutation (4, 10) étant répartis en un premier groupe (4) relié au premier anneau porteur (1) et un second groupe (10) relié au second anneau porteur (2) de même nombre,
et les éléments de commutation du premier groupe (4) et les éléments de commutation du second groupe (10) étant situés alternativement les uns à côté des autres dans un plan commun en direction circonférentielle quand ils sont dans la même position de commutation et que les anneaux porteurs (1, 2) formant l'anneau de commutation (3) sont superposés,
**caractérisée par le fait**
**que** les bras de commutation (5, 5/1) du premier groupe (4) et les bras de commutation (11, 11/1) du second groupe (10), les éléments de commutation (4, 10) étant dans la même position de commutation, sont situés les uns derrière les autres sur toute leur longueur axiale en direction de l'axe de rotation (51) du cylindre de commutation (50) et présentent entre eux, au moins dans la partie radialement extérieure des éléments de commutation (4, 10), une distance axiale qui est dimensionnée de façon que les bras de commutation (5, 5/1 et 11, 11/1) du premier groupe (4) et du second groupe (10) ne puissent pas se gêner mutuellement lors du processus de commutation dans une de leurs positions de commutation, même en cas de recouvrement partiel des bras de commutation (5, 5/1 et 11, 11/1) en direction circonférentielle.

2. Minuterie selon la revendication 1, **caractérisée par le fait que** les bras de commutation (5, 5/1 et 11, 11/1) du premier groupe (4) et du second groupe (10) divergent radialement les uns des autres en direction circonférentielle à partir de l'anneau de commutation (1, 2, 3).

3. Minuterie selon la revendication 1 ou 2, **caractérisée par le fait que** les éléments de commutation sont reliés aux sections d'extrémité (6, 6/1, 13, 13/1) radialement extérieures des bras de commutation (5, 5/1, 11, 11/1) par des étriers de support (7, 7/1, 12, 12/1) approximativement en forme de V, juxtaposés en direction circonférentielle, et que les éléments de commutation (4, 10) sont pourvus chacun d'un ergot d'encliquetage (30, 31) dirigé radialement vers l'intérieur, au moyen duquel les éléments de commutation (4, 10) sont tenus dans leur position de commutation respective par encliquetage sur un boîtier de support (22, 22/1) du cylindre de commutation (50, 50/1).

4. Minuterie selon la revendication 3, **caractérisée par le fait que** les bras de commutation (5, 5/1, 11, 11/1) et les étriers de support (7, 7/1, 12, 12/1) présentent sur toute leur longueur radiale une largeur essentiellement constante en direction circonférentielle.

5. Minuterie selon la revendication 3 ou 4, **caractérisée par le fait que** le boîtier de support (22, 22/1) se compose d'un couvercle de boîtier (20, 20/1) et d'un boîtier de base (21, 21/1), et
que plusieurs nervures de guidage (28) s'étendant axialement, correspondant au nombre d'éléments de commutation (4, 10), sont prévues sur la circonférence extérieure du couvercle de boîtier (20, 20/1), et
qu'un élément d'encliquetage (32) est chaque fois disposé entre deux nervures de guidage (28) voisines en direction circonférentielle, avec lequel un ergot d'encliquetage (30, 31) associé à chaque fois à un élément de commutation (4, 10) peut être mis en prise par complémentarité de formes dans ses positions de commutation.

6. Minuterie selon la revendication 5, **caractérisée par le fait que** la distance entre deux nervures de guidage (28) voisines correspond approximativement à la largeur circonférentielle d'un ergot d'encliquetage (30, 31) d'un élément de commutation (4, 10).

7. Minuterie selon la revendication 5, **caractérisée par le fait que** le premier anneau porteur (1) présente une première nervure de support (8) périphérique, en saillie vers le couvercle de boîtier (20), avec laquelle le premier anneau porteur (1) s'engage en ajustement, à l'état monté, dans une première rainure annulaire (24) du couvercle de boîtier (20), et
que le second anneau porteur (2) présente une seconde nervure de support (14) périphérique, en saillie vers le boîtier de base (21), avec laquelle le second anneau porteur (2) s'engage en ajustement, à l'état monté, dans une seconde rainure annulaire (38) du boîtier de base (21).

8. Minuterie selon la revendication 5, 6 ou 7, **caractérisée par le fait que** le couvercle de boîtier (20, 20/1) est fixé de manière centrée et solidaire en rotation sur le boîtier de base (21, 21/1) à l'état monté et maintenu en ajustement serré sur le boîtier de base (21, 21/1) par un assemblage par encliquetage (41, 42, 43, 44, 41/1, 42/1).

9. Minuterie selon l'une des revendications 5, 6, 7 ou 8, **caractérisée par le fait qu'**une échelle de temps est prévue sur la surface d'enveloppe périphérique (48) du boîtier de base (21) et sur la surface extérieure axiale (49) du couvercle de boîtier (20).
